# EUROPÄISCHE PATENTSCHRIFT

(11) **EP 1 767 316 B1**
(45) Veröffentlichungstag und Bekanntmachung des Hinweises auf die Patenterteilung: **25.07.2012**
(21) Anmeldenummer: 06017606.2
(22) Anmeldetag: 24.08.2006
(51) Int. Cl.: B25F 1/04, B25B 13/00, B25B 13/48, B25B 13/56

(54) **Universalschlüssel**
Universal key
Clé universelle

(30) Priorität: 22.09.2005 DE 102005045282
(43) Veröffentlichungstag der Anmeldung: 28.03.2007
(73) Patentinhaber: Schuebo GmbH, 57223 Kreuztal (DE)
(72) Erfinder: Hermann Schünke, 57271 Hilchenbach (DE)
(74) Vertreter: Lippert, Stachow & Partner

(56) Entgegenhaltungen:
- EP-A- 0 079 440
- WO-A-01/12390
- WO-A-03/035327
- US-A- 234 540
- US-A- 1 034 383
- US-A- 4 848 197
- US-A- 5 450 775

## Beschreibung

Die Erfindung betrifft einen Universalschlüssel, mit mehreren Schlüsselarmen, an denen Werkzeugköpfe und/oder Aufnahmeeinrichtungen zum Anbringen von Werkzeugköpfen angeordnet sind und wenigstens eine der Aufnahmeeinrichtungen als Sechskant für ein Schraubbit ausgebildet ist, wobei wenigstens ein Schlüsselarm einen stiftförmigen Hohlgriff bildet, und der Hohlgriff zumindest eine Öffnung aufweist, durch die mindestens ein zweiter Schlüsselarm ausklappbar und einklappbar ist. Ein solcher Universalschlüssel ist beispiels weise aus der WO01/12390A1 bekannt.

Ein anderer Universalschlüssel ist beispielsweise aus dem deutschen Gebrauchsmuster 296 17 973 U1 bekannt. Dieser Universalschlüssel weist vier Schlüsselarme auf, die in Form eines Kreuzes angeordnet sind. Die Werkzeugköpfe dieses Universalschlüssels dienen als Schließwerkzeuge für Schaltschränke. Schaltschränke weisen Schließelemente auf, die sich beispielsweise mit einem Vierkant-, Dreikant oder Doppelbartschlüssel betätigen lassen.

Personen, die mit der Installation oder Wartung von Schaltschränken beschäftigt sind, benötigen einen Schaltschrankschlüssel täglich, sodass ein solcher ständig mitgeführt wird. Zur Aufbewahrung eines derartigen Universalschlüssels genügt eine Hosen- oder Jackentasche, wie sie üblicherweise an Arbeitskleidung vorhanden ist.

Ein gattungsgemäßer Universalschlüssel ist aus der US 5,450,775 bekannt. Dieser weist einen Schlüsselarm in Form eines stiftförmigen Hohlgriffs mit einer Aufnahmeeinrichtung für ein Schraubbit auf. In dem Hohlgriff gelagert ist ein ausklappbarer Schlüsselarm. Der bekannte Universalschlüssel ist kompakt, wie ein Schreibstift. Ungünstig sind seine eingeschränkten Verwendungsmöglichkeiten. Weitere Universalschlüssel, welche mit Aufnahmeeinrichtungen für Schraubbits versehen sind und die gleichen Nachteilen aufweisen, sind aus US 234,540 und US 4,848,197 bekannt.

Der Erfindung liegt die Aufgabe zugrunde, den gattungsgemäßen Universalschlüssel so zu ändern, dass er vielfältigere Verwendungsmöglichkeiten aufweist als der bekannte Universalschlüssel.

Erfindungsgemäß wird die Aufgabe dadurch gelöst, dass wenigstens ein Schlüsselarm ein Revolverelement aufweist, das mit mehreren wahlweise verwendbaren Werkzeugköpfen und/oder Aufnahmeeinrichtungen versehen ist.

Bei dem Revolverelement handelt es sich um ein drehbares Element, das vorzugsweise eine arretierbare Arbeitsstellung aufweist, in die wahlweise einer der Werkzeugköpfe oder Aufnahmeeinrichtungen fixierbar ist.

Durch die bewegliche Verbindung der Schlüsselarme lässt sich der Universalschlüssel zu einem stiftförmigen Gebilde zusammenlegen, das anmutet wie ein Schreibstift. Vorteilhaft kann der erfindungsgemäße Universalschlüssel wie ein Kugelschreiber in einer Brusttasche Platz finden. Günstigerweise ist der Universalschlüssel nach Art eines Kugelschreibers mit einem Halteklipp versehen. Der Halteklipp fixiert den Universalschlüssel, indem er diesen am Textil verliersicher festklemmt. Insbesondere die Tatsache, dass der stiftartige Hohlgriff in zusammengelegtem Zustand keine abstehenden Schlüsselarme aufweist, vereinfacht die Handhabung, nämlich das Einstecken und Herausholen des Universalschlüssels aus der Tasche eines Kleidungsstücks.

Im eingeklappten Zustand kann der Hohlgriff wie ein Schraubenzieher gedreht werden. Hier ist es ebenfalls von Vorteil, dass keine seitlich abstehenden Schlüsselarme die Drehbewegung stören. Der Hohlgriff kann mit einem festen Schraubwerkzeug versehen sein oder eine Aufnahmeeinrichtung für ein Schraubbit oder einen anderen Werkzeugkopf aufweisen.

Die Handhabung des Universalschlüssels ist besonders gut, wenn sowohl der Hohlgriff als auch der weitere Schlüsselarm einen zylinderförmigen Querschnitt aufweist, wobei sich die zylindrische Außenfläche des Schlüsselarms im eingeklappten Zustand an der zylindrischen Innenfläche des Hohlgriffs anschmiegt. Es ergibt sich auf diese Weise eine formschlüssige Lagesicherung des Schlüsselarms in dem Hohlgriff.

Um einen Schlüsselarm aus dem Hohlgriff auszuklappen, muss die formschlüssige Lagesicherung überwunden werden. Zu diesem Zweck ist der Hohlgriff nachgiebig und lässt sich während des Herausschwenkens des Schlüsselarms elastisch aufweiten. Die Nachgiebigkeit des Hohlgriffs kann durch die Wahl des Materials sowie durch die Materialstärke bestimmt werden, sodass sich ein Schlüsselarm leicht ausklappen lässt, jedoch auch eine ausreichende Lagesicherung im eingeklappten Zustand aufweist und beispielsweise nicht allein durch sein Eigengewicht ausklappen kann.

Zwecks Sicherung der ausgeklappten Position des Schlüsselarms kann der Hohlgriff eine Arretierhilfe aufweisen. Die Arretierhilfe legt den Schlüsselarm in der für den Gebrauch optimalen Lage fest.

Einfacherweise weist die Arretierhilfe wenigstens eine Quernut auf, die in der Wand des zylinderförmigen Hohlgriffs ausgebildet ist. Die Quernut wirkt mit einem Ende des Schlüsselarms zusammen. Die Achse des Schlüsselarms wird in der Richtung der Quernut ausgerichtet.

Günstigerweise ist der Schlüsselarm zwischen zwei gegenüberliegenden Wandbereichen des Hohlgriffs eingefasst, wobei jeder gegenüberliegende Wandbereich eine Quernut aufweist.

Vorteilhaft ist die Quernut rinnenförmig ausgebildet und der Außenfläche des Schlüsselarms angepasst. Durch diese Gestaltung wird eine exakte Anschmiegung des Schlüsselarms in der Quernut erreicht. Um den Schlüsselarm aus der eingeklappten Position in die ausgeklappte Position zu bringen, ist es erforderlich, den Hohlgriff aufzuweiten. Zwischen der eingeklappten und der ausgeklappten Position muss eine Übergangskante überwunden werden, die zwischen der Quernut und der Innenwand des zylinderförmigen Hohlgriffs ausgebildet ist. Diese Übergangskante unterliegt einem Verschleiß durch wechselnde Ein- und Ausklappbewegungen des Schlüsselarms. Der Verschleiß kann beispielsweise abgemildert werden, wenn die Übergangskante mit einer Abrundung versehen wird.

Einfacherweise ist der Schlüsselarm rohrförmig ausgebildet, wobei ein Rohrende des Schlüsselarms zwei gegenüberliegende Haltelaschen für das Revolverelement bildet, und ist in den Haltelaschen eine Drehachse für das Revolverelement gelagert.

Durch die hohle rohrförmige Konstruktion des Schlüsselarms ist Platz geschaffen, um das Revolverelement anzuordnen. Neben den Haltelaschen sind Aussparungen vorgesehen, die Platz für eine Drehbewegung des Revolverelements schaffen.

Besonders gut handzuhaben ist der Universalschlüssel dann, wenn in Gebrauchslage des Revolverelements ein Werkzeugkopf und/oder eine Aufnahmeeinrichtung von den Haltelaschen eingefasst und mit diesen fluchtend arretiert ist, wobei die Haltelaschen für eine Drehung des Revolverelements elastisch aufspreizbar sind. Diese Konstruktion ist sehr einfach. Die Funktionsweise der Arretierung des Revolverelements in dem Schlüsselarm durch elastische Aufspreizung von Haltelaschen des Schlüsselarms entspricht der Arretierung des Schlüsselarms, der in dem Hohlgriff arretierbar ist, weil die Arretierung des Schlüsselarms ebenfalls durch elastische Aufspreizung, nämlich des Hohlgriffs erfolgt, wenn der Schlüsselarm von der eingeklappten in die ausgeklappte Stellung gebracht wird oder umgekehrt.

Ein weiterer Vorteil wird erzielt, wenn der Hohlgriff ein Ende mit einer Abschlusskappe aufweist, und die Abschlusskappe mit einem Träger für ein Werbelogo versehen ist.

Kostengünstig und leicht ist der Hohlgriff, wenn dieser aus Kunststoff hergestellt ist.

Eine besondere Konstruktion des Universalschlüssels sieht vor, dass der Hohlgriff zwei Schlüsselarme integriert, die zueinander fluchten. Außerdem bilden bei dieser Ausführung zwei weitere fluchtende Schlüsselarme einen einstückigen Kreuzarm, der aus dem Hohlgriff ausklappbar und in den Hohlgriff einklappbar ist. In dieser speziellen Ausführung hat der Universalschlüssel im ausgeklappten Zustand die Form eines Schlüsselkreuzes. In dieser Form entspricht der Universalschlüssel etwa einem üblichen Schaltschrankschlüssel mit vier kreuzförmig angeordneten Schlüsselarmen.

Vorteilhaft weist der Hohlgriff des Universalschlüssels zwei Öffnungen auf, die entsprechend dem Drehsinn des Kreuzarms so angeordnet sind, dass jedes Ende des Kreuzarms in einer Drehrichtung aus- und in entgegengesetzter Drehrichtung einklappbar ist. In dieser Ausführungsform ist der Kreuzarm nur in einer Richtung ausklappbar und in einer Richtung einklappbar. Der Kreuzarm kann keine volle Umdrehung um 360° ausführen.

Vorzugsweise ist der Kreuzarm aus einem Metallrohr hergestellt.

Der Hohlgriff lagert eine Drehachse, die für den oder die Schlüsselarme bzw. für einen Kreuzarm vorgesehen ist. Die Lagerstelle für die Drehachse muss so ausgelegt sein, dass ein Aufspreizen des Hohlgriffs möglich ist, ohne dass die Drehachse aus ihrer Lagerstelle herausfallen kann. Ferner muss der Hohlgriff eine ausreichende Festigkeit aufweisen, um ein Drehmoment weiterzuleiten, wenn der Universalschlüssel als Schraubwerkzeug dient. Aus diesem Grund ist die Wahl des Werkstoffs des Hohlgriffs sowie die Wandstärke abgestimmt auf übliche Drehmomente, die mit dem Universalschlüssel übertragen werden müssen.

Nachstehend ist die Erfindung in einer Zeichnung beispielhaft dargestellt und anhand mehrerer Figuren detailliert beschrieben. Es zeigen:
- Fig. 1:: eine perspektivische Ansicht eines Universalschlüssels mit eingeklappten Schlüsselarmen,
- Fig. 2:: eine Seitenansicht des Universalschlüssels gemäß Fig. 1 mit ausgeklappten Schlüsselarmen,
- Fig. 3:: eine Vorderansicht eines Hohlgriffs,
- Fig. 4:: eine Seitenansicht des Hohlgriffs gemäß Fig. 3,
- Fig. 5:: eine vergrößerte perspektivische Darstellung eines Kreuzarms mit Haltelaschen für ein Revolverelement,
- Fig. 6:: eine vergrößerte perspektivische Darstellung eines Revolverelements.

In Fig. 1 der Zeichnung ist ein Universalschlüssel 1 dargestellt, der als Schaltschrankschlüssel ausgeführt ist. An mehreren Schlüsselarmen 2a, 2b, 2c und 2d weist er Werkzeugköpfe auf, mit denen Schließelemente von Schaltschränken zu öffnen und zu schließen sind. Schließelemente für Schaltschränke können unterschiedliche Formen aufweisen. Bekannt sind beispielsweise Dreikant, Vierkant, Sechskant, Doppelbart oder ein Schlüssel mit einer sogenannten Daimler-Benz-Form, die in etwa ein Negativ zur Schlüsselform des Doppelbarts ist.

Gemäß Fig. 1 weist der Universalschlüssel 1 einen stiftförmigen Hohlgriff 3 auf, der zwei Schlüsselarme 2a und 2b vereinigt. Außerdem sind zwei Schlüsselarme 2c und 2d in dem Hohlgriff 3 aufgenommen. Etwa in der Mitte des länglichen stiftförmigen Hohlgriffs 3 ist eine Drehachse 4 gelagert. Die Schlüsselarme 2c und 2d im Innern des Hohlgriffs 3 sind um diese Drehachse 4. aus dem Hohlgriff 3 herausklappbar.

An einem vorderen Ende ist der Hohlgriff 3 mit einer Aufnahmeeinrichtung 5 für ein Schraubbit 6 versehen. An dem hinteren Ende des Hohlgriffs 3 ist ein Halteklipp 7 angebracht, mit dem der Universalschlüssel nach Art eines Kugelschreibers beispielsweise an einer Tasche eines Kleidungsstücks festklemmbar ist.

Der Halteklipp 7 ist an einer Abschlusskappe 8 angebracht, die auf das hintere Ende des Hohlgriffs 3 aufgesteckt ist. Die Abschlusskappe 8 ist weiterhin mit einer Vierkantöffnung 9 versehen und bildet einen Träger T für ein Werbelogo. Diese Vierkantöffnung 9 dient zum Öffnen und Schließen von Heizkörperentlüftungsventilen. Sie ist quer zur Längserstreckung des Hohlgriffs 3 angeordnet.

Die ausgeklappte Position des Schlüsselarms 2c und 2d ist in Fig. 2 gezeigt. Demnach sind die beiden Schlüsselarme 2c und 2d zueinander fluchtend und einstückig ausgebildet. Die einstückigen Schlüsselarme 2c und 2d sollen nachfolgend als Kreuzarm K bezeichnet werden. Dies, weil sie den Hohlgriff 3 im ausgeklappten Zustand in der Mitte kreuzen und der Universalschlüssel somit ein Schlüsselkreuz bildet, das sowohl in der Abmessung als auch in der Anwendung dem eines bekannten Schaltschrankschlüssels mit kreuzförmig angeordneten Schlüsselarmen gleicht.

In Fig. 2 ist zu erkennen, dass der Hohlgriff 3 für jeden der Schlüsselarme 2c und 2d des Kreuzarms K eine Öffnung 10 beziehungsweise 11 aufweist. Die Öffnungen 10 und 11 sind entsprechend der Drehrichtung des Kreuzarms K an gegenüberliegenden Enden des Hohlgriffs 3 angeordnet. Aus der in Fig. 2 dargestellten Position muss der Kreuzarm K zum Einklappen in entgegengesetzter Drehrichtung zurückgeklappt werden. Ein Weiterdrehen des Kreuzarms K in Ausklapprichtung ist nicht möglich.

An den freien Enden des Kreuzarms K sind sogenannte Revolverelemente 12 und 13 angeordnet, die jeweils zwei Werkzeugköpfe 12a, 12b sowie 13a und 13b aufweisen. In dem Werkzeugkopf 13b ist eine Aufnahmeeinrichtung 5 für ein Schraubbit integriert.

Die in Fig. 2 gezeigte Position der Revolverelemente 12 und 13 soll verdeutlichen, dass jedes der Revolverelemente 12 und 13 um eine Drehachse 14 gedreht werden kann. Die dargestellte Position der Revolverelemente 12 und 13 ist nicht deren Gebrauchslage. Für die Gebrauchslage müssen die Revolverelemente 12 beziehungsweise 13 jeweils um 90° in der einen oder anderen Richtung um die Drehachse 14 weitergedreht oder zurückgedreht werden. Die Revolverelemente 12 beziehungsweise 13 liegen dann mit dem Kreuzarm K in einer Flucht und sind in dieser Position einsatzbereit.

Das vorliegende Ausführungsbeispiel des Universalschlüssels gestattet eine Fixierung sowohl der eingeklappten als auch der ausgeklappten Position des Kreuzarms K. Der Kreuzarm K ist untenstehend anhand der Fig. 5 näher beschrieben.

Zur Fixierung der eingeklappten und ausgeklappten Position des Kreuzarms K macht sich die Erfindung den runden Querschnitt des rohrförmigen Kreuzarms K sowie den runden Querschnitt des Hohlgriffs 3 zunutze.

Der Außendurchmesser des Kreuzarms K entspricht nahezu dem Innendurchmesser des Hohlgriffs 3. Im eingeklappten Zustand ist der Kreuzarm K in dem Hohlgriff 3 formschlüssig eingefasst. Der Kreuzarm K lässt sich nicht allein schon deswegen aus dem Hohlgriff 3 herausklappen, weil dieser Öffnungen 10 und 11 aufweist, sondern weil sich der Hohlgriff 3 um ein gewisses Maß aufspreizen lässt. Ohne Aufspreizung des Hohlgriffs 3 würde der Kreuzarm K formschlüssig in dem Hohlgriff gehalten. Durch die Möglichkeit der Aufspreizung des Hohlgriffs 3 ist eine Klappbewegung und eine Arretierung des Kreuzarms K gewährleistet.

Damit die Aufspreizung des Hohlgriffs 3 in der in Fig. 2 gezeigten Position wieder elastisch zurückweichen kann, ist die Innenseite des Hohlgriffs 3 mit Quernuten 15a und 15b versehen, die ebenfalls an den runden Querschnitt des Kreuzarms K angepasst sind. Im ausgeklappten Zustand liegt der Kreuzarm K in der gemeinsamen Flucht der Quernuten 15a und 15b. Die elastische Aufweitung des Hohlgriffs 3 weicht dadurch zurück.

Durch diese Konstruktion wirken die Quernuten 15a und 15b als Arretierhilfe, um die ausgeklappte Lage des Kreuzarms K beizubehalten.

Der Kreuzarm K wird auf diese Weise im Bereich des Durchstoßpunkts der Drehachse 4 zu beiden Seiten von Quernuten 15a und 15b eingefasst. In der kurzen Quernut 15a liegt der Kreuzarm K wie in einer Rinne und wird in der fluchtenden Lage gehalten. Die Quernut 15b wirkt auf gleiche Weise. Ähnliches gilt für die eingeklappte Stellung des Kreuzarms K in dem Hohlgriff 3. Der Hohlgriff 3 ist ebenfalls rinnenförmig ausgebildet. Der Hohlgriff hält den Kreuzarm K in der Flucht. Die Konstruktion kann so ausgelegt sein, dass eine elastische Restaufweitung des Hohlgriffs 3 eine Vorspannung verursacht, welche den Kreuzarm K in die Quernuten 15a und 15b zwängt.

Im Bereich der Drehachse 4 gehen die rinnenförmigen Konturen der Quernut 15a und der Innenwand des Hohlgriffs 3 ineinander über. Hier entstehen die Übergangskanten 16a, 16b, 16c und 16d. Diese Übergangskanten 16a, 16b, 16c und 16d müssen zum Wechsel von der eingeklappten in die ausgeklappte Stellung überwunden werden. Dabei kommt es zu der elastischen Aufspreizung des Hohlgriffs 3. Da der Kreuzarm K sich lediglich in einer Drehrichtung aus und in entgegengesetzter Drehrichtung einklappen lässt, werden von vier Übergangskanten nur die beiden Übergangskanten 16a und 16c beansprucht. Dies, weil der Kreuzarm K bei wechselnder Ein- und Ausklappbewegung nur über diese Übergangskanten hinwegschleift. Von den beiden übrigen Übergangskanten 16b und 16d bewegt sich der Kreuzarm weg, sodass hier kein Verschleiß auftritt.

Die fluchtende Lage der Revolverelemente 12 und 13 in den Enden des Kreuzarms K wird nach dem gleichen Prinzip gesichert wie die fluchtende eingeklappte Lage des Kreuzarms K in dem Hohlgriff 3. Jedes Revolverelement 12 beziehungsweise 13 weist Werkzeugköpfe 12a, 12b sowie 13a und 13b auf, deren Außendurchmesser dem Innendurchmesser des rohrförmigen Kreuzarms K entspricht. Dann, wenn ein Revolverelement 12 beziehungsweise 13 in fluchtender Lage mit dem Kreuzarm K ausgerichtet ist, schmiegt sich der Werkzeugkopf 12 beziehungsweise 13 an die zylindrische Innenfläche des Kreuzarms K. Der Kreuzarm K weist an beiden Enden Haltelaschen 17a, 17b sowie 18a und 18b auf sowie dazwischenliegende Aussparungen 19 und 20. Die Aussparungen 19 und 20 schaffen Platz für eine Drehung der Revolverelemente 12 beziehungsweise 13. Um ein Revolverelement 12 beziehungsweise 13 aus der fluchtenden Lage herauszudrehen, müssen die Haltelaschen 17a, 17b beziehungsweise 18a und 18b elastisch aufgespreizt werden. Sobald beim Weiterdrehen wieder ein Werkzeugkopf in die fluchtende Lage des Kreuzarms K gelangt, federn die aufgespreizten Haltelaschen 17a, 17b beziehungsweise 18a und 18b wieder zurück und fixieren die Lage des Revolverelements 12 beziehungsweise 13. Hierbei kann eine elastische Restaufweitung eine Vorspannung erzeugen, welche die Revolverelemente zwischen den Haltelaschen einzwängt.

Die Gestaltung des Hohlgriffs 3 ist in den Figuren 3 und 4 dargestellt. In Fig. 3 sind die Quernuten 15a und 15b zu erkennen, die zur Fixierung der ausgeklappten Position des Kreuzarms K in dem Hohlgriff 3 vorgesehen sind. Die Quernuten 15a und 15b weisen einen rinnenförmigen Querschnitt auf.

In Fig. 4 ist eine Seitenansicht gemäß dem in Fig. 3 angegebenen Schnittverlauf dargestellt. In dieser Ansicht ist eine Bohrung 11 zur Aufnahme der Drehachse 4 für den Kreuzarm K eingezeichnet. Weiterhin sind in Fig. 4 die Übergangskanten 16a, 16b, 16c und 16d zu erkennen, die sich dort ergeben, wo die Kontur der Quernut 15a in die zylindrische Innenwand des Hohlgriffs 3 übergeht. Es ergeben sich die vier Übergangs kanten 16a, 16b, 16c und 16d, die in Fig. 4 ein Diagonalkreuz 21 bilden. Im Zentrum des Diagonalkreuzes 21 befindet sich eine Bohrung 22 für die Drehachse 4.

Ebenfalls gut in Fig. 4 erkennbar sind die Öffnungen 10 und 11 des Hohlgriffs 3, die sich jeweils bis in den Bereich der Quernut 15a erstrecken. Auf der einen Seite des Hohlgriffs 3 dehnt sich die Öffnung 10 von der Quernut 15a in Richtung des vorderen Endes des Hohlgriffs 3 aus, während sich die gegenüberliegende Öffnung 11 von der Quernut 15a in Richtung des hinteren Endes des Hohlgriffs 3 ausdehnt. An dem hinteren Ende ist der Hohlgriff 3 mit einem Aufnahmebereich 23 für eine Abschlusskappe 8 versehen. Der Aufnahmebereich 23 weist einen etwas geringeren Durchmesser auf als der übrige Teil des Hohlgriffs 3. In dem Aufnahmebereich 23 ist eine Vierkantöffnung 24 vorgesehen, die den Aufnahmebereich 23 quer zur Längserstreckung des Hohlgriffs 3 durchdringt. Der Aufnahmebereich 23 und die Vierkantöffnung 24 dienen zur Aufnahme der Abschlusskappe 8, die gemäß Fig. 1 den Halteklipp 7 aufweist sowie den Vierkantschlüssel 9, der in der Vierkantöffnung 24 des Aufnahmebereichs 23 angeordnet ist. Der Vierkantschlüssel 9 ist zur Betätigung von Heizungsentlüftungsventilen vorgesehen.

Ein loser Kreuzarm K ist in der vergrößert gezeichneten Fig. 5 dargestellt. Bei dem Kreuzarm K handelt es sich um ein rohrförmiges Bauteil, das zu beiden Enden Haltelaschen 17a, 17b sowie 18a und 18b aufweist sowie zwischen den Haltelaschen vorgesehenen Aussparungen 19 und 20. In der Mitte des Kreuzarms K ist ein vollzylindrischer Bereich, in dessen Wand zwei Bohrungen 26 zur Aufnahme je einer Drehachse 14 vorgesehen sind. Die Haltelaschen 17a, 17b sowie 18a und 18b weisen ebenfalls Bohrungen 27 für die Drehachsen 14 auf. Mit den Drehachsen 14 in den Haltelaschen 17a, 17b sowie 18a und 18b sind, wie am besten in Fig. 2 erkennbar, Revolverelemente 12 und 13 drehbar gelagert.

Ein Revolverelement 13 ist vergrößert in Fig. 6 dargestellt. Das Revolverelement 13 weist zwei Werkzeugköpfe 13a und 13b auf. Ein Werkzeugkopf 13a ist mit einer Dreikantöffnung 28 versehen, die zur Betätigung eines Schaltschrankschließelements dient, das einen Außendreikant aufweist. In der Mitte des Revolverelements 13 ist ein genuteter Bereich 29 zu erkennen, der eine Querbohrung 30 aufweist. Die Querbohrung 30 dient zur Aufnahme einer Drehachse 14, deren Enden in den Haltelaschen 18a und 18b des Kreuzarms K gelagert sind.

### Bezugszeichenliste

- 1: Universalschlüssel
- 2a: Schlüsselarm
- 2b: Schlüsselarm
- 2c: Schlüsselarm
- 2d: Schlüsselarm
- 3: Hohlgriff
- 4: Drehachse
- 5: Aufnahmeeinrichtung
- 6: Schraubbit
- 7: Halteklipp
- 8: Abschlusskappe
- 9: Vierkantöffnung
- 10: Öffnung
- 11: Öffnung
- 12: Revolverelement
- 12a: Werkzeugkopf
- 12b: Werkzeugkopf
- 13: Revolverelement
- 13a: Werkzeugkopf
- 13b: Werkzeugkopf
- 14: Drehachse
- 15a: Quernut
- 15b: Quernut
- 16a: Übergangskante
- 16b: Übergangskante
- 16c: Übergangskante
- 16d: Übergangskante
- 17a: Haltelasche
- 17b: Haltelasche
- 18a: Haltelasche
- 18b: Haltelasche
- 19: Aussparung
- 20: Aussparung
- 21: Diagonalkreuz
- 22: Bohrung
- 23: Aufnahmebereich
- 24: Vierkantöffnung
- 26: Bohrung
- 27: Bohrung
- 28: Dreikantöffnung
- 29: genuteter Bereich
- 30: Querbohrung
- K: Kreuzarm
- T: Träger

## Patentansprüche

1. Universalschlüssel (1), , mit mehreren Schlüsselarmen (2a, 2b, 2c, 2d), an denen Werkzeugköpfe (12a, 12b, 13a, 13b) und/oder Aufnahmeeinrichtungen (5) zum Anbringen von Werkzeugköpfen (12a, 12b, 13a, 13b) angeordnet sind und wenigstens eine der Aufnahmeeinrichtungen (5) als Sechskant für ein Schraubbit (6) ausgebildet ist, wobei wenigstens ein Schlüsselarm (2a, 2b) einen stiftförmigen Hohlgriff (3) bildet, und der Hohlgriff (3) zumindest eine Öffnung (10, 11) aufweist, durch die mindestens ein weiterer Schlüsselarm (2c, 2d) ausklappbar und einklappbar ist, **dadurch gekennzeichnet, dass** der mindestens eine weitere Schlüsselarm (2c, 2d) ein drehbares Revolverelement (12, 13) aufweist, das mit mehreren wahlweise verwendbaren Werkzeugköpfen (12a, 12b, 13a, 13b) und/oder Aufnahmeeinrichtungen (5) versehen ist.

2. Universalschlüssel (1) nach Anspruch 1,**dadurch gekennzeichnet, dass** sowohl der Hohlgriff (3) als auch der weitere Schlüsselarm (2c, 2d) einen zylinderförmigen Querschnitt aufweist, wobei sich die zylindrische Außenfläche des Schlüsselarms (2c, 2d) im eingeklappten Zustand an der zylindrischen Innenfläche des Hohlgriffs (3) anschmiegt.

3. Universalschlüssel nach Anspruch 1 oder 2, **dadurch gekennzeichnet, dass** der Hohlgriff (3) zwecks Sicherung der ausgeklappten Position eines Schlüsselarms (2c 2d) eine Arretierhilfe aufweist.

4. Universalschlüssel nach Anspruch 3, **dadurch gekennzeichnet, dass** die Arretierhilfe wenigstens eine Quernut (15a, 15b) aufweist, die in der Wand des zylinderförmigen Hohlgriffs (3) ausgebildet ist.

5. Universalschlüssel nach Anspruch 4, **dadurch gekennzeichne**t , dass die Quernut (15a, 15b) rinnenförmig ausgebildet und der Außenfläche des Schlüsselarms (2c, 2d) angepasst ist.

6. Universalschlüssel nach einem der Ansprüche 1 bis 5, **dadurch gekennzeichnet, dass** der mindestens eine weitere Schlüsselarm (2c, 2d) rohrförmig ausgebildet ist, wobei ein Rohrende des Schlüsselarms (2c, 2d) zwei gegenüberliegende Haltelaschen (17a, 17b, 18a, 18b) für das Revolverelement (12, 13) bildet, und dass in den Haltelaschen (17a, 17b, 18a, 18b) eine Drehachse (14) für das Revolverelement (12, 13) gelagert ist.

7. Universalschlüssel nach Anspruch 6, **dadurch gekennzeichnet, dass** in Gebrauchslage des Revolverelements (12, 13) ein Werkzeugkopf (12a, 12b, 13a, 13b) und/oder eine Aufnahmeeinrichtung (5) von den Haltelaschen eingefasst und mit diesen fluchtend arretiert ist, wobei die Haltelaschen (17a, 17b, 18a, 18b) für eine Drehung des Revolverelements (12, 13) elastisch aufspreizbar sind.

8. Universalschlüssel nach einem der Ansprüche 1 bis 7, **dadurch gekennzeichnet, dass** der Hohlgriff (3) ein Ende mit einer Abschlusskappe (8) aufweist, und dass die Abschlusskappe (8) mit einem Träger (T) für ein Werbelogo versehen ist.

9. Universalschlüssel nach einem der Ansprüche 1 bis 8, **dadurch gekennzeichnet, dass** der Hohlgriff (3) aus Kunststoff hergestellt ist.

10. Universalschlüssel nach einem der Ansprüche 1 bis 9, **dadurch gekennzeichnet, dass** der Hohlgriff (3) zwei Schlüsselarme (2a, 2b) integriert, die zueinander fluchten, und dass zwei weitere fluchtende Schlüsselarme (2c, 2d) einen einstückigen Kreuzarm (K) bilden, der aus dem Hohlgriff (3) ausklappbar und in den Hohlgriff (3) einklappbar ist.

11. Universalschlüssel nach Anspruch 10, **dadurch gekennzeichnet, dass** der Hohlgriff (3) zwei Öffnungen (10, 11) aufweist, die entsprechend dem Drehsinn des Kreuzarms (K) so angeordnet sind, dass jedes Ende des Kreuzarms (K) in einer Drehrichtung aus- und in entgegengesetzter Drehrichtung einklappbar ist.

12. Universalschlüssel nach einem der Ansprüche 10 bis 11, **dadurch gekennzeichnet, dass** der Kreuzarm (K) aus einem Metallrohr hergestellt ist.

## Claims

1. Universal key (1) with several key arms (2a, 2b, 2c, 2d), on which tool heads (12a, 12b, 13a, 13b) and/or receiving devices (5) for installing tool heads (12a, 12b, 13a, 13b) are arranged and at least one of the receiving devices (5) being configured as hexagonal socket for a driver bit (6), at least one of the key arms (2a, 2b) forming a bolt-shaped hollow handle (3), the hollow handle (3) having at least one opening (10, 11), through which at least one further key arm (2c, 2d) is pivotable between an extended and a collapsed position, **characterized in that** the at least one further key arm (2c, 2d) has a rotary revolver element (12, 13) that is equipped with several selectively usable tool heads (12a, 12b, 13a, 13b) and/or receiving devices (5).

2. Universal key (1) according to claim 1, **characterized in that** the hollow handle (3) and the at least one further key arm (2c, 2d) both have a cylindrical cross-section, the exterior cylindrical surface of the key arm (2c, 2d) fitting snugly with the interior cylindrical surface of the hollow handle (3) in the collapsed position.

3. Universal key according to claim 1 or 2, **characterized in that** the hollow handle (3) has a blocking aid for the purpose of securing the extended position of a key arm (2c, 2d).

4. Universal key according to claim 3, **characterized in that** the blocking aid has at least one transverse groove (15a, 15b) that is formed in the wall of the cylindrical hollow handle (3).

5. Universal key according to claim 4, **characterized in that** the transverse groove (15a, 15b) is configured in the form of a gutter and adapted to the exterior surface of the key arm (2c, 2d).

6. Universal key according to any one of claims 1 to 5, **characterized in that** the at least one further key arm (2c, 2d) is configured with a tubular shape, one tube end of the key arm (2c, 2d) forming two opposite holding tabs (17a, 17b, 18a, 18b) for the revolver element (12, 13), and **in that** the holding tabs (17a, 17b, 18a, 18b) bear a rotation axis (14) for the revolver element (12, 13).

7. Universal key according to claim 6, **characterized in that** in the operational position of the revolver element (12, 13) a tool head (12a, 12b, 13a, 13b) and/or a receiving device (5) being enclosed by the holding tabs and blocked in alignment with the latter, the holding tabs (17a, 17b, 18a, 18b) being capable of spreading elastically to permit rotation of the revolver element (12, 13).

8. Universal key according to any one of claims 1 to 7, **characterized in that** the hollow handle (3) has an end with a closing cap (8), and **in that** the closing cap (8) is equipped with a support (T) for an advertising logo.

9. Universal key according to any one of claims 1 to 8, **characterized in that** the hollow handle (3) is made of plastic material.

10. Universal key according to any one of claims 1 to 9, **characterized in that** the hollow handle (3) integrates two key arms (2a, 2b) that are aligned to each other, and that two further aligned key arms (2c, 2d), form a cross arm (K) made of one piece, that is pivotally extensible outside of the hollow handle (3) and collapsible into the hollow handle (3).

11. Universal key according to claim 10, **characterized in that** the hollow handle (3) has two openings (10, 11), that are arranged such that, according to the sense of rotation of the cross arm (K), each end of the cross arm (K) pivots into the extended position in one direction and into the collapsed position in the opposite direction of rotation.

12. Universal key according to one of claims 10 to 11,
**characterized in that** the cross arm (K) is made from a metal tube.

## Revendications

1. Clé universelle (1) avec plusieurs bras de clé (2a, 2b, 2c, 2d), sur lesquels sont disposés des têtes d'outil (12a, 12b, 13a, 13b) et/ou des dispositifs de réception pour installer des têtes d'outil (12a, 12b, 13a, 13b), au moins un des dispositifs de réception (5) étant conçu à six pans creux pour un embout de vissage (6), au moins un bras de clé (2a, 2b) formant un manche creux (3) en forme de broche, et le manche creux (3) présentant au moins une ouverture (10, 11), à travers laquelle au moins un autre bras de clé (2c, 2d) est rabattable entre une position sortie et une position rentrée, **caractérisé en ce que** l'au moins un autre bras de clé (2c, 2d) présente un élément rotatif (12, 13), qui est équipé de plusieurs têtes d'outil (12a, 12b, 13a, 13b) et/ou dispositifs de réception (5) utilisables au choix.

2. Clé universelle (1) selon la revendication 1, **caractérisé en ce qu'**aussi bien le manche creux (3) que l'autre bras de clé (2c, 2d) présentent une section transversale cylindrique, la surface extérieure cylindrique du bras de clé (2c, 2d) se conformant en position rentrée à la surface intérieure cylindrique du manche creux (3).

3. Clé universelle selon la revendication 1 ou 2, **caractérisé en ce que** le manche creux (3) présente une aide d'arrêt afin de maintenir la position sortie d'un bras de clé (2c, 2d).

4. Clé universelle selon la revendication 3, **caractérisé en ce que** l'aide d'arrêt présente au moins une rainure transversale (15a, 15b), qui est formée dans la paroi cylindrique du manche creux (3).

5. Clé universelle selon la revendication 4, **caractérisé en ce que** la rainure transversal (15a, 15b) est conçue en forme de gouttière et adaptée à la surface extérieure du bras de clé (2c, 2d).

6. Clé universelle selon l'une quelconque des revendications 1 à 5, **caractérisé en ce que** l'au moins un autre bras de clé (2c, 2d) est conçu en forme tubulaire, une extrémité tubulaire du bras de clé (2c, 2d) formant deux languettes de maintien (17a, 17b, 18a, 18b) opposées pour l'élément rotatif (12, 13), et **en ce qu'**un axe de rotation (14) pour l'élément rotatif (12, 13) est supporté dans les languettes de maintien (17a, 17b, 18a, 18b).

7. Clé universelle selon la revendication 6, **caractérisé en ce que**, dans la position d'utilisation de l'élément rotatif (12, 13), une tête d'outil (12a, 12b, 13a, 13b) et/ou un dispositif de réception (5) est encadré(e) par les languettes de maintien et verrouillé(e) en alignement avec celles-ci, lesdites languettes de maintien (17a, 17b, 18a, 18b) pouvant être écartées élastiquement aux fins de la rotation de l'élément rotatif (12, 13).

8. Clé universelle selon l'une quelconque des revendications 1 à 7, **caractérisée en ce que** le manche creux (3) présente une extrémité avec un capuchon de fermeture (8), et que le capuchon de fermeture (8) est pourvu d'un support (T) pour un logo publicitaire.

9. Clé universelle selon l'une quelconque des revendications 1 à 8, **caractérisé en ce que** le manche creux (3) est fabriqué en matière plastique.

10. Clé universelle selon l'une quelconque des revendications 1 à 9, **caractérisé en ce que** le manche creux (3) intègre deux bras de clé (2a, 2b) qui sont alignés l'un à l'autre, et que deux autres bras de clé (2c, 2d), qui sont également en alignement (2c, 2d), forment un bras transversal (K) d'une seule pièce, qui est rabattable entre une position sortie en dehors du manche creux (3) et une position rentrée dans le manche creux (3).

11. Clé universelle selon la revendication 10, **caractérisé en ce que** le manche creux (3) présente deux ouvertures (10, 11), qui sont disposées, en accord avec le sens de rotation du bras transversal (K) de telle sorte que chaque extrémité du bras transversal (K) peut être amenée dans sa position sortie dans un sens de rotation et rabattu dans sa position rentrée dans le sens de rotation opposé.

12. Clé universelle selon l'une quelconque des revendications 10 à 11, **caractérisé en ce que** le bras transversal (K) est fabriqué à partir d'un tube métallique.
